# EUROPÄISCHE PATENTSCHRIFT

(11) **EP 0 811 446 B1**
(45) Veröffentlichungstag und Bekanntmachung des Hinweises auf die Patenterteilung: **08.09.1999**
(21) Anmeldenummer: 96810369.7
(22) Anmeldetag: 06.06.1996
(51) Int. Cl.: B22D 11/04, B22D 11/07, C22C 1/00, B22D 27/02

(54) **Stranggusskokille**
Mould for strand casting
Lingotière de coulée continue

(43) Veröffentlichungstag der Anmeldung: 10.12.1997
(73) Patentinhaber: Alusuisse Technology & Management AG, 8212 Neuhausen am Rheinfall (CH)
(72) Erfinder: Carrupt, Bertrand, 1955 Chamoson (CH); Constantin, Maurice, 1950 Sion (CH)

(56) Entgegenhaltungen:
- EP-A- 0 063 757
- EP-A- 0 167 056
- EP-A- 0 247 766
- EP-A- 0 416 262
- GB-A- 2 129 344
- US-A- 4 597 432

## Beschreibung

Vorliegende Erfindung betrifft eine Kokille zum kontinuierlichen Stranggiessen von Bolzen oder Barren mit darin homogen verteilten, primär erstarrten Festteilchen, die aus einzelnen degenerierten Dendriten bestehen, wobei die Kokille eine elektromagnetische Rühreinrichtung aufweist. Die Erfindung betrifft weiter ein Verfahren zur kontinuierlichen Herstellung von Bolzen oder Barren mit thixotropen Eigenschaften bei deren Weiterverarheitung unter Verwendung der erfindungsgemässen Kokille.

Kokillen der eingangs genannten An zur Herstellung von Barren oder Bolzen als Vormaterial für deren Weiterverarheitung durch beispielsweise Schmieden, Druckgiessen oder Strangpressen im thixotropen Zustand sind beipielsweise aus der Patentschrift DE 30 06 618 bekannt.

Beim Stranggiessen sind die dem Stranggussmaterial ausgesetzten Innenwände der Kokillen einer hohen Abrasion ausgesetzt. Zudem führt das Stranggiessen zu einer hohen Temperatur- und Druckbelastung der Kokille, so dass die Kokille im Verlaufe ihrer Verwendung ihre zur Erreichung der gewünschten Barren- oder Bolzenform optimale Gestalt durch thermische und mechanische Einflüsse verlieren kann. Zur Erreichung einer konstanten Produktequalität müssen die als Vormaterial eingesetzten Metallbolzen oder -barren immer dieselben Querschnittsabmessungen aufweisen. Der geforderten hohen Massgenauigkeit der als Vormaterial eingesetzten Barren wegen, müssen die bisher bekannten Kokillen in kurzen Produktionsintervallen als Ganzes ersetzt werden, wobei -- bedingt durch den dazu notwendigen Austausch der Kokille aus der Stranggusseinrichtung -- ein hoher Zeit-, Material- und Kostenaufwand resultiert.

Die GB-A-2129344 beschreibt eine Kokille, bei der die den formgebenden Kokillenhohlraum bildende Innenwandung radial mit Öl als Schmiermittel beaufschlagt wird, wobei das Öl mittels einer Gasströmung in den Kokillenhohlraum geleitet wird, so dass zwischen der Innenwandung und dem Stranggussmaterial ein Gaskissen gebildet wird.

Beim Stranggiessen von Bolzen oder Barren mit darin homogen verteilten, primär erstarrten Festteilchen muss zur Verhinderung der Bildung von langen Dendriten das Stranggussmaterial gerührt werden. Bei Verwendung einer Schmiermittelzuführung gemäss GB-A-2129344 in einer Kokille mit Rühreinrichtung können infolge der Verwirbelung des Stranggussmaterials unerwünschte Lufteinschlüsse im Legierungsgefüge des Metallbolzens entstehen.

Mit den aus dem Stand der Technik bekannten Kokillen lassen sich bei Verwendung einer Rühreinrichtung zwar Bolzen oder Barren mit einem feinkörnigen Gussgefüge mit thixotropen Eigenschaften bei deren Weiterverarbeitung herstellen; im Randbereich der Bolzen oder Barren bildet sich jedoch eine verhältnismässig dicke Randschale aus dendritischem Material aus, welche sich auf die weitere Verarbeitung solcher Ausgangsmaterialien störend auswirken kann.

Ein weiterer Nachteil der aus dem Stand der Technik bekannten Kokillen liegt in deren eingeschränkten Einsatzfähigkeit. So beschreibt die DE 30 06 618 zur Verhinderung eines Überlaufens der Metallschmelze aufgrund des vom Magnetfeld der Rührvorrichtung bedingten Rührvorganges die Verwendung eines die Kokille oben teilweise abschliessenden Deckels. Eine derartige Vorrichtung eignet sich jedoch nur für vertikal montierte Kokillen.

Aufgabe vorliegender Erfindung ist somit die Schaffung einer Kokille, welche oben beschriebene Nachteile vermeidet und das Stranggiessen von Metallen oder Metallegierungen für die kostengünstige Herstellung von Bolzen oder Barren mit einer über den ganzen Barren- oder Bolzenquerschnitt feinkörnigen Mikrostruktur mit thixotropen Eigenschaften bei der Weiterverarbeitung erlaubt. Eine weitere Aufgabe vorliegender Erfindung besteht zudem in der Angabe eines Verfahrens für die Herstellung von Bolzen oder Barren mit thixotropen Eigenschaften bei deren Weiterverarbeitung mittels einer erfindungsgemässen Kokille.

Erfindungsgemäss wird die die Kokille betreffende Aufgabe dadurch gelöst, dass die Kokille modular aufgebaut ist und der von ihr umschlossene Kokillenhohlraum drei sequentiell angeordnete Kokillenzonen mit einer gemeinsamen konzentrischen Kokillenlängsachse aufweist, und jede der drei Kokillenzonen durch die Innenwandung eines entsprechenden Kokillenelementes begrenzt wird, wobei das erste Kokillenelement eine Einleitöffnung zum Einführen von Stranggussmaterial aufweist, und wenigstens die Innenwandung des ersten Kokillenelementes eine im Vergleich zum Stranggussmaterial niedrige Wärmeleitfähigkeit hat, das zweite Kokillenelement Mittel zum Einleiten von Schmiermittel in den Kokillenhohlraum aufweist, das dritte Kokillenelement den formgebenden Kokillenbereich beschreibt, und wenigstens dessen Innenwandung eine zum Stranggussmaterial vergleichbare Wärmeleitfähigkeit aufweist, das dritte Kokillenelement wenigstens eine Kühmittelkammer zur primären Kühlung von dessen Innenwandung, sowie Mittel für eine sekundäre, gleichmässige Kühlmittelbeaufschlagung der Oberfläche des Bolzens oder Barrens nach dessen Austritt aus dem Kokillenhohlraum aufweist, und die elektromagnetische Rühreinrichtung dergestalt ist, dass dessen Rührwirkung wenigstens teilweise alle drei Kokillenzonen, sowie die gesamte Verfestigungszone des Stranggussmaterials umfasst, und die drei Kokillenelemente dergestalt ausgebildet sind, dass die der zweiten Kokillenzone anliegenden Querschnittsflächen der ersten und dritten Kokillenzonen kleiner sind als jede beliebige Querschnittsfläche der zweiten Kokillenzone, und die der zweiten Kokillenzone anliegende Querschnittsfläche der dritten Kokillenzone grösser ist als die der zweiten Kokillenzone anliegende Querschnittsfläche der ersten Kokillenzone.

Bei der erfindungsgemässen Kokille ist insbesondere die Innenwandung der dritten Kokillenzone einer hohen Abrasion ausgesetzt, d.h. dass insbesondere dieser Kokillenbereich einer hohen Temperatur- und Druckbelastung während des Stranggiessens ausgesetzt ist. Wesentlich ist nun, dass die erfindungsgemässe Kokille die Zufuhr von Schmiermittel ermöglicht, wodurch genau in diesem kritischen Kokillenbereich das Gleiten des Stranggussmaterials an der Innenwandung der dritten Kokillenzone erheblich verbessert wird. Dadurch wird die thermische und mechanische Belastung, und somit die Abrasion der Innenwandung der dritten Kokillenzone stark vermindert. Folglich erlaubt die erfindungsgemässe Kokille die Herstellung von Bolzen oder Barren mit konstanter Produktequalität.

Die Zufuhr von Schmiermittel erhöht zudem die durch die elektromagnetische Rühreinrichtung bewirkte Schergeschwindigkeit in der Randzone des Stranggussmaterials, wodurch die sich dort bildenden Dendriten besser abgeschert werden können, so dass die Bolzen oder Barren auch in der Randzone ein feinkörniges Gussgefüge mit thixotropen Eigenschaften bei deren Weiterverarbeitung aufweisen. Das bessere Gleiten des Stranggussmaterials an der Innenwandung des dritten Kokillenelementes ermöglicht zudem die Reduktion der Rührleistung bei gleichbleibenden Schergeschwindigkeiten, insbesondere im für das Abscheren der Dendriten kritischen Randbereich des Stranggussmaterials, wodurch beispielsweise die elektromagnetische Rührvorrichtung kleiner und energiesparender dimensioniert werden kann. Unter Schergeschwindigkeit wird dabei das Verhältnis der Geschwindigkeitsdifferenz Δv zweier aneinander vorbeifliessender Schichten zu deren Abstand Δh senkrecht zur Strömungsrichtung verstanden. Der Ausdruck Schergeschwindigkeit ist somit gleichbedeutend mit dem Schergradienten oder dem Geschwindigkeitsgradienten.

Bevorzugt ist die elektromagnetische Rühreinrichtung derart dimensioniert, dass ein Magnetfeld eingestellt werden kann, welches eine Abscherrate zwischen 10 und 450 s⁻¹ erzeugt, wobei ganz bevorzugt das Magnetfeld derart eingestellt wird, dass die Abscherrate im Stranggussmaterial zwischen 10 und 180 s⁻¹ liegt.

Der Kokillenhohlraum der erfindungsgemässen Kokille, insbesondere deren dritte Kokillenzone, kann eine beliebige zylinderförmige oder kegelstumpfförmige Gestalt, insbesondere eine beliebige rotationssymmetrische Gestalt, aufweisen. Unter dem Begriff zylinderförmige Gestalt wird in diesem Zusammenhang ein beliebiger Hohlraum verstanden, der durch die Verschiebung eines durch eine geschlossene Kurve begrenztes ebenes Flächenstückes parallel zu sich um eine eine gewisse Strecke entsteht. Bevorzugt wird dabei jedoch ein zylinderförmiger Hohlraum, der durch eine Verschiebung eines durch eine geschlossene Kurve begrenztes ebenes Flächenstückes rechtwinklig zu dem Flächenstück entsteht. Der Querschnitt des Kokillenhohlraumes, insbesondere derjenige der dritten Kokillenzone, ist bevorzugt kreisrund, kann jedoch auch eine andere Querschnittsform, beispielsweise eine polygonale oder im speziellen eine rechteckige Querschnittsfläche aufweisen.

Der Durchmesser der dritten Kokillenzone hängt beispielsweise vom gewünschten Enddurchmesser der Bolzen oder Barren ab; er beträgt beispielsweise 3 bis 20 cm, zweckmassigerweise 4 bis 15 cm und bevorzugt zwischen 6 und 15 cm.

In einer bevorzugten Ausführungsform der erfindungsgemässen Kokille, ist der Querschnitt der Innenwandung des ersten Kokillenelementes auf der zur zweiten Kokillenzone anliegenden Seite grösser als der Querschnitt der Einleitöffnung. Ganz bevorzugt weist die Innenwandung des ersten Kokillenelementes, ausgehend von dem zur zweiten Kokillenzone anliegenden Querschnitt, einen gegen die Einleitöffnung hin sich kontinuierlich verjüngenden Querschnitt auf. Durch diese spezielle Ausgestaltung der ersten Kokillenzone wird die Rührwirkung der elektromagnetischen Rühreinrichtung gegen die Einleitöffnung hin derart vermindert, dass in der Einleitöffnung selbst im wesentlichen keine durch die elektromagnetische Rühreinrichtung bewirkte Rotation des eingeführten Stranggussmaterials stattfindet.

Der Durchmesser der Einleitöffnung, sowie der Durchmesser der der zweiten Kokillenzone anliegenden Querschnittsfläche der ersten Kokillenzone hängen beispielsweise von den Abmessungen der Stranggussmaterial-Zuführung, von der Form der ersten Kokillenzone und dem gewünschten Enddurchmesser des Bolzen oder Barrens ab. Die Einleitöffnung ist bevorzugt kreisrund und weist einen Durchmesser von typischerweise 4 bis 5 cm auf. Der Durchmesser der der zweiten Kokillenzone anliegenden Querschnittsfläche der ersten Kokillenzone beträgt beispielsweise 3 bis 19 cm, zweckmässigerweise 4 bis 14 cm, bevorzugt zwischen 6 und 14 cm und insbesondere zwischen 10 und 11 cm.

Das erste Kokillenelement, insbesondere dessen dem Stranggussmaterial ausgesetzte Innenwandung, besteht bevorzugt aus Keramik. Besonders bevorzugt ist zudem die Innenwandung des ersten Kokillenelementes im wesentlichen porenfrei. Wesentlich für die erste Kokillenzone ist weiter, dass zumindest die diese Zone begrenzende Innenwandung eine im Vergleich zum Stranggussmaterial geringe Wärmeleitfähigkeit aufweist.

Die der zweiten Kokillenzone anliegende Querschnittsfläche der ersten Kokillenzone ist kleiner als jede beliebige Querschnittsfläche der zweiten Kokillenzone. Zudem ist die der zweiten Kokillenzone anliegende Querschnittsfläche der dritten Kokillenzone kleiner als jede beliebige Querschnittsfläche der zweiten Kokillenzone, jedoch grösser als die der zweiten Kokillenzone anliegende Querschnittsfläche der ersten Kokillenzone. Durch diese Ausgestaltung der erfindungsgemässen Kokille wird zwischen der ersten und dritten Kokillenzone ein ringförmiger Hohlraum für die Aufnahme von aus dem zweiten Kokillenelement austretendem Schmiermittel gebildet, wobei zudem das heisse Stranggussmaterial keinen direkten thermischen und mechanischen Kontakt mit der Innenwandung des zweiten Kokillenelementes aufweist, so dass erstens die Innenwandung des zweiten Kokillenelementes nicht durch beispielsweise allfällig an der Innenwandung erstarrtes Stranggussmaterial für ausfliessendes Schmiermittel verstopft wird und zweitens die thermische Belastung des zweiten Kokillenelementes gering ist.

Bevorzugt besteht das zweite Kokillenelement aus einem, oder enthält das zweite Kokillenelement einen ringförmigen Körper. Dieser ringförmige Körper besteht bevorzugt aus hochporösem, temperaturbeständigem Material, wobei die Porosität zweckmässigerweise dergestalt ist, dass Schmiermittel durch das poröse Material hindurchdiffundieren kann. Insbesondere besteht dieser ringförmige Körper aus Graphit oder Keramik. Die Breite des ringförmigen Körpers beträgt beispielsweise zwischen 0.1 bis 5 mm, zweckmässigerweise 0.2 bis 3 mm, bevorzugt zwischen 0.3 bis 2 mm, und insbesondere zwischen 0.5 bis 0.8 mm.

In einer weiteren bevorzugten Ausführungsform des zweiten Kokillenelementes besteht dieses aus, oder enthält dieses einen ringförmigen Körper aus flaumigem, filzartigem oder schwammartigem Material, enthaltend bevorzugt chemisch stabile, unbrennbare Mineralfasern, wobei die Mineralfasern insbesondere bis zu 62.3 Gew.-% Al₂O₃ und bis zu 37.2 Gew.-% SiO₂ enthalten. Derartig ausgebildete ringförmige Körper weisen zweckmässigerweise eine hohe Duktilität auf. Die Breite des ringförmigen Körpers im entspannten Zustand beträgt beispielsweise 0.5 bis 5 mm, zweckmässigerweise 0.8 bis 3 mm und bevorzugt zwischen 0.8 bis 1.5 mm. Im eingebauten, d.h. zusammengepressten Zustand beträgt die Breite eines derartigen ringförmigen Körpers beispielsweise 0.1 bis 2 mm, zweckmässigerweise 0.1 bis 1 mm, bevorzugt 0.1 bis 0.5 mm und insbesondere zwischen 0.15 und 0.3 mm.

Das dritte Kokillenelement besteht bevorzugt aus zwei bezüglich der Kokillenlängsachse konzentrischen Hohlkörperelementen, wobei ein Element, die Innenhülse, bezüglich der Kokillenlängsachse innen liegt und die dritte Kokillenzone seitlich begrenzt, und das andere Element, der Tragkörper, bezüglich der Kokillenlängsachse aussen liegt und die Innenhülse aufnimmt, wobei die Inenhülse und der Tragkörper lösbar miteinander durch Einschieben der Innenhülse in den Tragkörper verbunden sind. Die Innenhülse bildet dabei jenes Element, welches einer hohen Abrasion und Verschmutzung ausgesetzt ist. Die zweiteilige Ausgestaltung des dritten Kokillenelementes erlaubt den einfachen Ausbau des verschmutzten Kokillenteiles zur einfacheren Reinigung ohne die ganze Kokille aus der Stranggussvorrichtung ausbauen zu müssen und ermöglicht damit eine beträchtliche Kostenersparnis gegenüber der Verwendung von aus dem Stand der Technik bekannten Kokillen. Bei dieser bevorzugten Ausgestaltung des dritten Kokillenelementes weist der Tragkörper bevorzugt die mechanisch aufwendig herzustellenden Kühl- und Schmiermittelzuführungen auf.

Weitere vorteilhafte und bevorzugte Ausführungsformen der erfindungsgemässen Kokille betreffend die in den weiteren abhängigen Ansprüchen beschriebenen Weiterbildungen.

Die erfindungsgemässe Kokille weist somit verschiedene Kokillenelemente mit unterschiedlichen Funktionen auf, wobei die einzelnen Kokillenelemente auf ihre Funktion hin optimiert ausgebildet sind.

Die erfindungsgemässe Kokille eignet sich zum horizontalen oder vertikalen Stranggiessen von Metallegierungen zur Herstellung von Bolzen oder Barren mit darin homogen verteilten, primär erstarrten Festteilchen, die aus einzelnen degenerierten Dendriten bestehen. Solche als Vormaterial dienende Bolzen oder Barren zeigen nach deren Erwärmung auf eine Temperatur, welche zwischen der entsprechenden Solidus- und Liquidustemperatur der Metallegierung liegt, thixotrope Eigenschaften. Die Metallegierungen solcher Bolzen oder Barren enthalten im thixotropen Zustand die zurückentwickelten dentritischen, primär festen Partikel in einer diese umgebenden Matrix aus flüssigem Metall. Für die Erreichung beispielsweise guter Giess-, Schmiede-, Walz- und Fertigteileigenschaften weisen Bolzen oder Barren, die im thixotropen Zustand weiterverarbeitet werden, bevorzugt ein homogen verteiltes, feines und isotropes Korn auf, wobei die degenerierten Dendriten vorzugsweise eine globulistische Form zeigen. Aufgrund der besonderen Ausgestaltung der erfindungsgemässen Kokille eignet sie sich insbesondere auch zum kontinuierlichen horizontalen Stranggiessen.

Die Verwendung der erfindungsgemässen Kokille ist nicht auf die Herstellung von Bolzen oder Barren eines bestimmten Werkstoffes beschränkt. Bevorzugte Werkstoffe sind jedoch Aluminium, Magnesium, Kupfer, Stahl, sowie deren Legierungen, wobei sich insbesondere bei Leichtmetallen und ganz besonders bevorzugt bei Aluminium- und Magnesiumlegierungen, die beispielsweise auch faser- oder partikelverstärkt sein können, ausgezeichnete Ergebnisse erzielen lassen.

Die auf das Verfahren gerichtete Aufgabe wird erfindungsgemäss dadurch gelöst, dass Stranggussmaterial in die Einleitöffnung des ersten Kokillenelementes eingeleitet und nacheinander durch die erste, zweite und dritte Kokillenzone geführt wird, und die elektromagnetische Rühreinrichtung ein um die Kokillenlängsachse rotierendes Magnetfeld in der Weise erzeugt, dass das Stranggussmaterial einerseits im zur Einleitöffnung nahen Bereich der ersten Kokillenzone keine Rührwirkung erfährt, andererseits wenigstens im zur zweiten Kokillenzone nahen Bereich der ersten Kokillenzone, und in den zweiten und dritten Kokillenzonen, sowie in der gesamten Verfestigungszone des Stranggussmaterials kräftig gerührt wird, so dass bei der Erstarrung sich bildende Dendriten abgeschert werden, und die gesamte Innenfläche des dritten Kokillenelementes kontinuierlich geschmiert wird, das Stranggussmaterial an der Innenwandung des dritten Kokillenelementes einer primären Kühlung unterworfen wird, so dass der aus der Kokille austretende Bolzen oder Barren wenigstens in seiner äusseren Randzone in fester Form vorliegt, und der Bolzen oder Barren nach dessen Austritt aus der Kokille durch eine sekundäre Kühlung mittels Kühlmittelbeaufschlagung weiter gekühlt wird.

Das erfindungsgemässe Verfahren wird bevorzugt zur Herstellung von Bolzen oder Barren mit darin homogen verteilten, primär erstarrten Festteilchen, die aus einzelnen degenerierten, beispielsweise globulistisch degenerierten Dendriten bestehen, verwendet.

Das erfindungsgemässe Verfahren eignet sich besonders zum horizontalen oder vertikalen Stranggiessen von Aluminium, Magnesium, Zink, Kupfer, Stahl, sowie deren Legierungen. Ganz besonders geeignet ist das Verfahren zum Stranggiessen von Aluminium-oder Magnesiumlegierungen. Betreffend Aluminium und dessen Legierungen kommen Aluminium aller Reinheitsgrade, sowie alle handelsüblichen Aluminiumlegierungen in Frage. Besonders geeignete Legierungen sind AlSi-, AlSiMg-, AlSiCu-, AlMg-, AlCuTi- und AlCuZnMg-Legierungen.

Das Rühren des schmelzflüssigen Stranggussmaterials geschieht durch eine elektromagnetische Rühreinrichtung, die ein um die Kokillenlängsachse rotierendes Magnetfeld erzeugt. Bevorzugt geschieht das Rühren mittels einem Stator eines mehrpoligen, beispielsweise zwei-, vier-, oder insbesondere sechspoligen Induktionsmotors.

Weitere Vorteile, Merkmale und Einzelheiten der Erfindung ergeben sich aus der nachfolgenden Beschreibung bevorzugter Ausführungsbeispiele, sowie anhand der Figuren 1 und 2.
Figur 1 zeigt einen schematischen Längsschnitt durch eine erfindungsgemässe Kokille.
Figur 2 zeigt einen schematischen Längsschnitt durch eine bevorzugte Ausführungsform des dritten Kokillenelementes.

Figur 1 zeigt schematisch einen Längsschnitt durch eine erfindungsgemässe, modular aufgebaute Stranggusskokille mit drei dicht aneinander gefügten Kokillenelementen 62, 72, 54, welche in ihrer Gesamtheit den Kokillenhohlraum 10 seitlich begrenzen. Die einzelnen Kokillenelemente 62, 72, 54 sind derart aneinander gefügt, dass während dem Stranggiessen kein Stranggussmaterial zwischen deren Kontaktflächen austreten kann.

Die Einleitöffnung 11 der erfindungsgemässen Kokille für das Einleiten des Stranggussmaterials befindet sich im ersten Kokillenelement 62. Die Austrittsöffnung 14 für den Austritt des Bolzens oder Barrens aus der erfindungsgemässen Kokille befindet sich im dritten Kokillenelement 54. Der zwischen der Einleit- 11 und Austrittsöffnung 14 befindliche Kokillenhohlraum 10 ist in drei sequentiell angeordnete Kokillenzonen 60, 70, 52 unterteilt.

Die an die zweite Kokillenzone 70 angrenzende Querschnittsfläche der ersten Kokillenzone 60 ist grösser als die Querschnittsfläche der Einleitöffnung 11, wobei sich die Querschnittsfläche der ersten Kokillenzone 60, ausgehend von dem zur zweiten Kokillenzone 70 anliegenden Querschnitt, kontinuierlich gegen die Einleitöffnung 11 hin verkleinert. Das erste Kokillenelement 62 gleicht somit einer umgekehrten Düse, bei der das Stranggussmaterial durch die Düsenöffnung eingeleitet wird.

Die Gestalt der ersten Kokillenzone 60 bewirkt zusammen mit der Anordnung der elektromagnetischen Rühreinrichtung 80 eine Verminderung der durch die Rühreinrichtung 80 bewirkten Rotation des Stranggussmaterials an der Einleitöffnung 11. Die Länge der ersten Kokillenzone 60 bestimmt sich durch dessen Aufgabe, nämlich der Bildung einer für die Verhinderung des Dendritenwachstums in der dritten Kokillenzone 52 notwendigen Rotation des Stranggussmaterials, wobei das Stranggussmaterial nach Durchtritt der Einleitöffnung 11 im wesentlichen rotationsfrei ist. Das Stranggussmaterial in der ersten Kokillenzone 60 ist somit an der Einleitöffnung 11 nahezu rotationsfrei und wird durch die elektromagnetische Rühreinrichtung 80 gegen die zweite Kokillenzone 70 hin auf die für die Verhinderung des Dendritenwachstums erforderliche Rotation gebracht.

Die Formgebung des Stranggussmaterials geschieht erst in der dritten Kokillenzone 52. Somit muss, um eine Erstarrung des Stranggussmaterials im Randbereich der ersten Kokillenzone 60 zu verhindern, zumindest die Innenwandung 64 des ersten Kokillenelementes 62 thermisch gut isolierend sein.

Die sich an die erste Kokillenzone 60 anschliessende zweite Kokillenzone 70 wird seitlich durch die Innenwandung 74 des zweiten Kokillenelementes 72 begrenzt. Das zweite Kokillenelement 72 wird durch ein hohlzylindeförmiges oder ringförmiges Element gebildet, dessen Innendurchmesser gegenüber demjenigen der an die zweite Kokillenzone 70 angrenzenden Querschnittsfläche der ersten Kokillenzone 60 grösser ist. Damit wird ein direkter Kontakt des Stranggussmaterials mit der Innenwandung 74 des zweiten Kokillenelementes 72 vermieden. Zudem ermöglicht diese Ausgestaltung des zweiten Kokillenelementes 72 die Bildung eines Hohlraumes zwischen Stranggussmaterial und Innenwandung 74 zur Aufnahme von Schmiermittel, wodurch eine radial gleichmässige Verteilung des Schmiermittels, sowie eine kleine Reservoirbildung von Schmiermittel in diesem Hohlraum gewährleistet wird. Während dem Stranggiessprozess wird das sich in diesem an die Innenwandung 74 angrenzenden Hohlraum befindliche Schmiermittel vom vorbeifliessenden Stranggussmaterial kontinuierlich erfasst, so dass sich zwischen Stranggussmaterial und Innenwandung 56 des dritten Kokillenelementes 54 ein dünner Schmiermittelfilm ausbildet.

Um während dem ganzen Stranggiessprozess eine gleichmässige Schmiermittelzufuhr durch das zweite Kokillenelement 72 zu erreichen, müssen die Diffusionseigenschaften des zweiten Kokillenelementes 72 im wesentlichen von der Temperatur unabhängig sein.

Die an die zweite Kokillenzone 70 gegen die Austrittsöffnung 14 hin angrenzende dritte Kokillenzone 52 bildet den formgebenden Bereich des Kokillenhohlraumes 10. Die dritte Kokillenzone 52 wird seitlich durch die Innenwandung 56 des dritten Kokillenelementes 54 begrenzt.

Das dritte Kokillenelement 54 und somit auch dessen Innenwandung 56 wird mittels Kühlmittel gekühlt, wodurch im Randbereich des Stranggussmaterials eine Abkühlung und somit eine Verfestigung des Stranggussmaterials resultiert. Um eine ausreichende Kühlung des dritten Kokillenelementes 54 zu gewährleisten, enthält dieses eine zweite ringförmige Kühlmittelkammer 32, welche von einer ersten ringförmigen Kühlmittelkammer 22 gespiesen wird. Die erste 22 und die zweite 32 Kühlmittelkammer sind durch einen Kühlmittel-Verteilerring 26 miteinander verbunden. Diese Ausgestaltung des Kühlsystems erlaubt eine radial möglichst gleichmässige Wärmeabfuhr vom Stranggussmaterial. Um das Stranggussmaterial nach dessen Austritt aus der Austrittsöffnung 14 weiter zu kühlen, enthält das dritte Kokillenelement 54 radial gleichmässig verteilte Sekundär-Kühlmittelkanäle 24, welche mit der zweiten Kühlmittelkammer 32 in Verbindung stehen. Um die Primärkühlung des Stranggussmaterials möglichst effizient zu gestalten, befindet sich die zweite Kühlmittelkammer 32 möglichst nahe an der Innenwandung 56 des dritten Kokillenelementes 54. Zudem weist das dritte Kokillenelement 54 eine hohe Wärmeleitfähigkeit auf, welche zumindest vergleichbar mit derjenigen des Stranggussmaterials ist.

Das in Figur 1 dargestellte dritte Kokillenelement 54 besteht aus zwei hohlzylinderförmigen Kokillenteilen 20, 30, welche eine gemeinsame konzentrische Längsachse aufweisen, die mit der Kokillenlängsachse m zusammenfällt Das eine Kokillenteil, die Innenhülse 30, liegt bezüglich der Kokillenlängsachse m innen und begrenzt die dritte Kokillenzone 52 seitlich. Das andere Kokillenelement, der Tragkörper 20, liegt bezüglich der Kokillenlängsachse m aussen und nimmt die Innenhülse 30 in seinem Hohlraum auf. Die Inenhülse 30 und der Tragkörper 20 sind lösbar miteinander durch Einschieben der Innenhülse 30 in den Tragkörper 20 verbunden. Zudem sind die Innenhülse 30 auf der dem Tragkörper 20 zugewandten Seite und der Tragkörper 20 auf der der Innenhülse 30 zugewandten Seite derart beschaffen, dass durch das Einschieben der Innenhülse 30 in den Tragkörper 20 eine bezüglich der Kokillenlängsachse m konzentrische, ringförmige zweite Kühlmittelkammer 32 für die Aufnahme von Kühlmittel, sowie ein bezüglich der Kokillenlängsachse m konzentrischer, ringförmiger Hohlraum, der Schmiermittelverteilerring 40, entsteht. Der Schmiermittelverteilerring 40 steht über Schmiermittelkanäle 42 mit dem zweiten Kokillenelement 72 in Verbindung.

Die drei Kokillenelemente 62, 72, 54 sind mittels Befestigungselementen 84, 86 an einer Frontplatte 82 festgelegt. Das erste 84 und das zweite 86 Befestigungselement enthalten wenigstens eine Schmiermittelzuführung 91 für die Zufuhr von Schmiermittel aus einer externen Schmiermittelversorgung (nicht dargestellt) in das dritte Kokillenelement 54, sowie wenigstens eine Kühlmittelzuführung 87 für die Zufuhr von Kühlmittel aus einer externen Kühlmittelversorgung (nicht dargestellt) in das dritte Kokillenelement 54. Die Schmiermittel-91 und die Kühlmittelzuführung 87 weisen in einem zur Einleitöffnung 11 fernen Bereich, d.h. im ersten Befestigungselement 84 und in einem Teil des zweiten Befestigungselementes 86, einen im wesentlichen parallel zur Kokillenlängsachse m verlaufenden Teil 88, 92 und in einem zur Einleitöffnung 11 nahen Bereich, d.h. im zweiten Befestigungselement 86, einen radial nach aussen verlaufenden Teil (90, 94) auf. Diese Ausgestaltung der Kühlmittel-und Schmiermittelzuführungen 87, 91 ermöglicht eine gegen die Einleitöffnung 11 hin versetzt angeordnete Schmiermittel- und Kühlmitteleinspeisung, so dass die Schmier-und Kühlmittel ohne aufwendige Vorkehrungen in der elektromagnetischen Rühreinrichtung 80 in das dritte Kokillenelement 54 eingeführt werden können.

Das Einleiten des Schmiermittels aus der Schmiermittelzuführung 91 in das dritte Kokillenelement 54 geschieht über wenigstens einen im Tragkörper 20 befindlichen Schmiermittelfüllkanal 43. Das Einleiten des Kühlmittels aus der Kühlmittelzuführung 87 in das dritte Kokillenelement 54 geschieht über wenigstens einen im Tragkörper 20 befindlichen Kühlmittelkanal 21.

Die Innenwandung 56 des dritten Kokillenelementes 54 ist dergestalt, dass die dritte Kokillenzone 52 eine zylinderförmige Gestalt mit der Kokillenlängsachse m als konzentrische Längsachse aufweist. Die Querschnittsfläche der zylinderförmigen dritten Kokillenzone 52 weist einen Durchmesser auf, der kleiner ist als der Durchmesser der zweiten Kokillenzone, jedoch grösser ist als der Durchmesser der der zweiten Kokillenzone 70 anliegenden Querschnittsfläche der ersten Kokillenzone 60. Dadurch gleitet das Stranggussmaterial von der ersten Kokillenzone 60 in die dritte Kokillenzone 52 ohne die Innenwandung 74 des zweiten Kokillenelementes 72 zu berühren.

Die elektromagnetische Rühreinrichtung 80 ist dergestalt und bezüglich der Kokillenelemente 62, 72, 54 derart angeordnet, dass dessen Rührwirkung einen Teil der ersten Kokillenzone 60, die gesamte zweite Kokillenzone 70 und die gesamte dritte Kokillenzone 52, sowie den gesamten flüssigen Teil des Stranggussmaterials nach dem Austritt des Bolzens oder Barrens aus der Austrittsöffnung 14 erfasst. Dabei bezeichnet die gesamte dritte Kokillenzone 52 und der Bereich des aus der Austrittsöffnung 14 austretenden Barrens, in welcher ein Teil des Barren-Inneren noch im flüssigen Aggregatszustand vorliegt, die Verfestigungszone. Wesentlich für die Ausgestaltung und Positionierung der elektromagnetischen Rühreinrichtung 80 ist, dass deren Rührwirkung derart eingestellt wird, dass einerseits das Stranggussmaterial spätestens bei Erreichen der zweiten Kokillenzone die für das Abscheren der Dendriten notwendige Schergeschwindigkeit aufweist und andererseits die Rührwirkung an der Einleitöffnung 11 dermassen reduziert ist, dass das Stranggussmaterial bei Eintritt in die Kokille, d.h. im eintrittsseitigen Bereich der ersten Kokillenzone 60, keine wesentliche Rührwirkung erfährt.

Figur 2 zeigt zwei miteinander lösbar verbundene Kokillenteile des dritten Kokillenelementes 54. Die beiden Kokillenteile sind der Tragkörper 20 und die Innenhülse 30, welche beide eine konzentrische Mittelachse aufweisen, die mit der Kokillenlängsachse m zusammenfällt. Die beiden Kokillenteile 20, 30 weisen jeweils einen bezüglich der Kokillenlängsachse rotationssymmetrischen Querschnitt auf. Die ringförmige Innenhülse 30 dient der Formgebung des Stranggussmaterials und stellt damit denjenigen Kokillenteil dar, der einer hohen Abrasion und Verschmutzung ausgesetzt ist. Der ringförmig augebildete Tragkörper 20 nimmt in seinem im wesentlichen zylinderförmigen Hohlraum die Innenhülse 30 auf und verleiht dem dritten Kokillenelement 54 die für das Stranggiessen notwendige mechanische Stabilität.

Der zweiteilige Aufbau des dritten Kokillenelementes 54 erlaubt somit das Auswechseln von nur der Innenhülse 30, welche einer hohen Abrasion oder Verschmutzung ausgesetzt ist. Zudem erlaubt der zweiteilige Aufbau des dritten Kokillenelementes 54 den Ausbau der Innenhülse 30 zur einfacheren Reinigung ohne das ganze dritte Kokillenelement 54 oder gar die ganze Kokille aus der Stranggussvorrichtung ausbauen zu müssen und ermöglicht damit eine beträchtliche Kostenersparnis gegenüber der Verwendung von aus dem Stand der Technik bekannten Kokillen.

Der Tragkörper 20 kann aus einem beliebigen Werkstoff, welcher dem dritten Kokillenelement 54 eine genügende mechanische und thermische Festigkeit sowie eine genügende Formbeständigkeit verschafft, bestehen. Zweckmässigerweise werden Metalle oder Metalllegierungen und insbesondere Aluminium oder dessen Legierungen eingesetzt. Ganz bevorzugt besteht der Tragkörper 20 aus AlMgSi-Legierungen.

Die Innenhülse 30 besteht bevorzugt aus Aluminium oder dessen Legierungen, oder Kupfer oder dessen Legierungen. Ganz bevorzugt besteht die Innenhülse 30 aus AlMgSi-Legierungen. In einer weiteren bevorzugten Ausgestaltung der Innenhülse 30, besteht diese aus Aluminium oder einer Aluminiumlegierung und weist an der gegen die dritte Kokillenzone 52 gerichteten Oberfläche 46 eine Graphitschicht oder einen Graphitring auf.

Die Abmessungen der dritten Kokillenzone 52 hängen beispielsweise von den gewünschten Endabmessungen der Bolzen oder Barren ab. Die Länge der dritten Kokillenzone 52 bzw. die Länge der Innenhülse 30 beträgt beispielsweise 2 bis 20 cm, zweckmässigerweise 2 bis 10 cm und bevorzugt zwischen 3 und 6 cm. Die Länge des Tragkörpers 20 beträgt beispielsweise 3 bis 25 cm, zeckmässigerweise 3 bis 15 cm und bevorzugt zwischen 4 und 8 cm. Der äussere Durchmesser des Tragkörpers 20 ist an sich unkritisch; er beträgt beispielsweise 8 bis 25 cm, zeckmässigerweise 9 bis 20 cm und bevorzugt zwischen 11 und 18 cm.

Der Tragkörper 20 enthält eine bezüglich der Kokillenachse m konzentrische, ringförmige, erste Kühlmittelkammer 22, die durch wenigstens einen Kühlmittelkanal 21 zum Einleiten des Kühlmittels in die erste Kühlmittelkammer 22 mit der zuflusseitigen Oberfläche des Tragkörpers 20 verbunden ist.

Die Innenhülse 30 und der Tragkörper 20 sind derart beschaffen, dass nach dem Zusammenfügen der beiden Kokillenelemente 20, 30 zwischen Innenhülse 30 und Tragkörper 20 eine bezüglich der Kokillenlängsachse m konzentrische, ringförmige, zweite Kühlmittelkammer 32 entsteht, die mit der ersten Kühlmittelkammer 22 über einen Kühlmittel-Verteilerring 26 verbunden ist.

Der Kühlmittel-Verteilerring 26 stellt einen als separates Kokillenelement gestalteten Metallring mit einer Vielzahl von Durchgangsbohrungen 27 dar, wobei zwei benachbarte Durchgangsbohrungen 27 querschnittlich betrachtet bezüglich der Kokillenachse m jeweils den selben Zentriwinkel einschliessen. Der Tragkörper 20 weist an seiner dem Kokillenhohlraum zugewandten Seite eine bezüglich der Kokillenachse m konzentrische, ringnutförmige Ausnehmung auf, die wenigstens teilweise eine ringförmige Verbindungsöffnung mit der ersten Kühlmittelkammer 22 aufweist. Die ringnutförmige Ausnehmung dient zur Aufnahme des mit Durchgangsbohrungen 27 versehenen Kühlmittel-Verteilerringes 26. Die ringnutförmige Ausnehmung und der Kühlmittel-Verteilerring 26 sind derart ausgestaltet, dass der Kühlmittel-Verteilerring 26 formschlüssig in die ringnutförmige Ausnehmung des Tragkörpers 20 passt, d.h. dass die Innenfläche des Kühlmittel-Verteilerringes 26 bündig mit der Innenfläche 16 des Tragkörpers 20 abschliesst. Zum Einsetzen eines aus einem mit Durchgangsbohrungen 27 versehenen Metallring bestehenden Kühlmittel-Verteilerringes 26 in die ringnutförmige Ausnehmung kann der Kühlmittel-Verteilerring 26 beispielsweise an einer Stelle aufgetrennt werden, so dass sich der Kühlmittel-Verteilerring 26 zum Einführen in die ringnutförmige Ausnehmung elastisch verformen lässt.

Die Innenhülse 30 weist auf der dem Tragkörper 20 zugewandten Seite eine bezüglich der Kokillenlängsachse m ringnutförmige Ausnehmung auf, die im Zusammenwirken mit der dem Kokillenhohlraum 10 zugewandten Seite des Tragkörpers 20 einen ringförmigen Hohlraum, den Schmiermittelverteilerring 40, zur Aufnahme von Schmiermittel bildet. Der Schmiermittelverteilerring 40 ist mit einem in den Tragkörper 20 eingelassenen Schmiermittelfüllkanal 43 verbunden. Der Schmiermittelverteilerring 40 dient somit zur radialen Verteilung des durch den Schmiermittelfüllkanal 43 einfliessenden Schmiermittels. Dieser Schmiermittelverteilerring 40 steht zudem über eine Vielzahl von in die Innenhülse 30 eingelassene Schmiermittelkanäle 42 mit der zuflusseitigen Stirnfläche 48 der Innenhülse 30 in Verbindung, so dass das im Schmiermittelverteilerring 40 befindliche Schmiermittel durch die radial, beispielsweise gleichmässig, verteilten Schmiermittelkanäle 42 in den an der zuflusseitigen Stirnfläche 48 der Innenhülse 30 befindlichen Schmiermittelaustrittsring 41 fliessen kann. Die Schmiermittelkanäle 42 sind bevorzugt derart angeordnet, dass in einem Kokillenquerschnitt betrachtet zwei benachbarte Schmiermittelkanäle 42 bezüglich der Kokillenlängsachse m jeweils den selben Zentriwinkel einschliessen. Im Schmiermittelaustrittsring 41 wird das Schmiermittel erneut radial gleichmässig verteilt und somit gleichmässig an das zweite Kokillenelement 72 abgegeben.

Der aus der ringnutförmigen Ausnehmung der Innenhülse 30 und der Innenfläche 16 des Tragkörpers 20 gebildete Schmiermittelverteilerring 40 ist zuflusseitig 12 und austrittsseitig 14 mit ringförmigen Dichtungsmittel 44, die zwischen die Innenhülse 30 und den Tragkörper 20 zu liegen kommen, abgedichtet, d.h. beidseitig der für die Bildung des Schmiermittelverteilerringes 40 notwendigen, ringnutförmigen Ausnehmung der Innenhülse 30 kann die Innenhülse parallel zum Schmiermittelverteilerring 40 verlaufende, senkrecht zur Kokillenachse befindliche, weitere ringnutförmige Ausnehmungen aufweisen, die -- beispielsweise zusammen mit entsprechenden Ausnehmungen im Tragkörper 20 -- zur Aufnahme von ringförmigen Dichtungsmitteln 44, wie Dichtungsringe, dienen.

Der Tragkörper 20 weist an der dem Kokillenhohlraum zugewandten Seite eine zylinderförmige Innenfläche 16 auf, an die am austrittsseitigen Ende 14 eine gegen den Kokillenhohlraum 10 gerichtete, ringförmige Rippe 18 angeformt ist. Die Innenhülse 30 weist einen hohlzylinderförmigen Teil 34 mit einem am zuflusseitigen Ende 12 angeformten ringförmigen Flansch 36 auf, wobei der ringförmige Flansch 36 gegen den Tragkörper 20 gerichtet ist. Der ringförmige Flansch 36 enthält die Schmiermittelkanäle 42 und die für die Schaffung des Schmiermittelverteilerringes 40, des Schmiermittelaustrittsringes 41 sowie die zur Aufnahme der Dichtungsmittel 44 benötigten ringnutförmigen Ausnehmungen. Der hohlzylinderförmige Teil 34 der Innenhülse 30 weist im austrittsseitigen Bereich 14 auf der gegen den Tragkörper gerichteten Seite eine weitere ringnutförmige Ausnehmung, den Anschlag 39, auf. Dieser dient zur formschlüssigen Aufnahme des äusseren, gegen den Kokillenhohlraum 10 ragenden Bereiches der ringförmigen Rippe 18 des Tragkörpers 20.

Das Zusammenfügen der beiden Kokillenelemente 20, 30 geschieht zweckmässigerweise durch Einschieben der Innenhülse 30 in den Tragkörper 20, wobei der im austrittsseitigen Bereich der Innenhülse 30 liegende, ringförmige Anschlag 39 formschlüssig in den äusseren Bereich der gegen den Kokillenhohlraum 10 ragenden, ringförmigen Rippe 18 des Tragkörpers 20 greift. Beim Ineinanderschieben der Kokillenelemente 20, 30 kommt somit der hohlzylinderförmige Teil 34 der Innenhülse 30 auf die ringförmige Rippe 18 und der ringförmige Flansch 36 auf die zylinderförmige Innenfläche 16 des Tragkörpers 20 zu liegen, so dass der durch die Innenhülse 30 und den Tragkörper 20 eingeschlossene ringförmige Hohlraum die zweite Kühlmittelkammer 32 bildet. Die Höhe des Flansch 36 und die Höhe der ringförmigen Rippe 18 sind derart gewählt, dass die Innenfläche 46 der Innenhülse 30 eine gerade Zylinderfläche darstellt, dessen Zylinderachse mit der Kokillenlängsachse m zusammenfällt.

Der hohlzylinderförmige Teil 34 der Innerhülse 30 dient der Primärkühlung des durch den Kokillenhohlraum 10 fliessenden Stranggussmaterials und weist demzufolge - - der guten Wärmeableitung vom Stranggussmaterial auf das Kühlmittel wegen -- vorzugsweise eine dünne Wandstärke auf. Bevorzugt besteht wenigstens der hohlzylinderförmige Teil 34 der Innenhülse 30 aus einem gut wärmeleitenden Material, bevorzugt Kupfer, Kupferlegierungen, Aluminium oder Aluminiumlegierungen. Weiter bevorzugt werden hohlzylinderförmige Teile 34 aus Aluminium oder Aluminiumlegierungen, welche auf der dem Kokillenhohlraum zugewandten Seite einen Graphitring aufweisen.

Die ringförmige Rippe 18 des Tragkörpers 20 weist weiter eine Vielzahl, beispielsweise 40 bis 60, von schräg auf den aus der Kokille austretenden Barren gerichteten Sekundär-Kühlmittelkanälen 24 auf, die mit der zweiten Kühlmittelkammer 32 in Verbindung stehen und zur Sekundärkühlung mittels Kühlmittelbeaufschlagung des Bolzens oder Barrens nach dessen Verlassen der Austrittsöffnung 14 dienen.

Die Innenhülse 30 weist zudem an ihrer Innenfläche 46 parallel zur Kokillenachse m verlaufende Rillen 50 auf, wobei sich die Rillen 50 bezüglich ihrer Rillentiefe und Rillenbreite in Richtung der Austrittsöffnung 14 konisch erweitern. Diese Rillen 50 dienen im wesentlichen zur Führung des Schmiermittels im austrittsseitigen Bereich der Innenwandung 56 des dritten Kokillenelementes 54, d.h. sie dienen zur radial gleichmässigen Verteilung des Schmiermittels. Damit das Schmiermittel nicht zum wesentlichen Teil durch die Rillen 50 wegfliesst ohne einen gleichmässig über die Innenfläche 46 verteilten Schmiermittelfilm zu bilden, beginnen die in die Innenhülse eingearbeiteten Rillen 50 in Fliessrichtung des Stranggussmaterials erst nach einer gewissen Strecke, die beispielsweise 1/4 bis 1/3 der Länge der Innenhülse 30 entspricht.

Die zuflusseitige Stirnfläche 48 der Innenhülse 30 ist bezüglich der zuflusseitigen Stirnfläche des Tragkörpers 20 zurückversetzt, so dass dadurch ein Hohlraum, die Aussparung 28, zur formschlüssigen Aufnahme der ersten (62) und zweiten (72) Kokillenelemente entsteht.

## Patentansprüche

1. Kokille zum kontinuierlichen Stranggiessen von Bolzen oder Barren mit darin homogen verteilten, primär erstarrten Festteilchen, die aus einzelnen degenerierten Dendriten bestehen, wobei die Kokille eine elektromagnetische Rühreinrichtung (80) aufweist,
die Kokille modular aufgebaut ist und der von ihr umschlossene Kokillenhohlraum (10) drei sequentiell angeordnete Kokillenzonen (60, 70, 52) mit einer gemeinsamen konzentrischen Kokillenlängsachse (m) aufweist, und jede der drei Kokillenzonen durch die Innenwandung (64, 74, 56) eines entsprechenden Kokillenelementes (62, 72, 54) begrenzt wird, wobei das erste Kokillenelement (62) eine Einleitöffnung (11) zum Einführen von Stranggussmaterial aufweist, und wenigstens die Innenwandung (64) des ersten Kokillenelementes (62) eine im Vergleich zum Stranggussmaterial niedrige Wärmeleitfähigkeit hat, das zweite Kokillenelement (72) Mittel zum Einleiten von Schmiermittel in den Kokillenhohlraum (10) aufweist, das dritte Kokillenelement (54) den formgebenden Kokillenbereich beschreibt, und wenigstens dessen Innenwandung (56) eine zum Stranggussmaterial vergleichbare Wärmeleitfähigkeit aufweist, das dritte Kokillenelement (54) wenigstens eine Kühlmittelkammer (22, 32) zur primären Kühlung von dessen Innenwandung (56), sowie Mittel (24) für eine sekundäre, gleichmässige Kühlmittelbeaufschlagung der Oberfläche des Bolzens oder Barrens nach dessen Austritt aus dem Kokillenhohlraum (10) aufweist, und die elektromagnetische Rühreinrichtung (80) dergestalt ist, dass dessen Rührwirkung wenigstens teilweise alle drei Kokillenzonen (60, 70, 52), sowie die gesamte Verfestigungszone des Stranggussmaterials umfasst, und die drei Kokillenelemente (62, 72, 54) dergestalt ausgebildet sind, dass die der zweiten Kokillenzone (70) anliegenden Querschnittsflächen der ersten und dritten Kokillenzonen (60, 52) kleiner sind als jede beliebige Querschnittsfläche der zweiten Kokillenzone (70), und die der zweiten Kokillenzone (70) anliegende Querschnittsfläche der dritten Kokillenzone (52) grösser ist als die der zweiten Kokillenzone (70) anliegende Querschnittsfläche der ersten Kokillenzone (60).

2. Kokille nach Anspruch 1, dadurch gekennzeichnet, dass der Querschnitt der Innenwandung (64) des ersten Kokillenelementes (62) auf der zur zweiten Kokillenzone (70) anliegenden Seite grösser ist als der Querschnitt der Einleitöffnung (11).

3. Kokille nach Anspruch 2, dadurch gekennzeichnet, dass die Innenwandung (64) des ersten Kokillenelementes (62), ausgehend von dem zur zweiten Kokillenzone (70) anliegenden Querschnitt, einen gegen die Einleitöffnung (11) hin sich kontinuierlich verjüngenden Querschnitt aufweist.

4. Kokille nach einem der Ansprüche 1 bis 3, dadurch gekennzeichnet, dass das erste Kokillenelement (62) aus Keramik besteht, wobei bevorzugt zumindest dessen Innenwandung (64) im wesentlichen porenfrei ist.

5. Kokille nach einem der Ansprüche 1 bis 4, dadurch gekennzeichnet, dass das zweite Kokillenelement (72) einen ringförmigen Körper aus hochporösem, temperaturbeständigem Material enthält oder daraus besteht, wobei die Porosität dergestalt ist, dass Schmiermittel durch das poröse Material hindurchdiffundieren kann.

6. Kokille nach Anspruch 5, dadurch gekennzeichnet, dass der ringförmige Körper aus Graphit oder Keramik besteht.

7. Kokille nach einem der Ansprüche 1 bis 4, dadurch gekennzeichnet, dass das zweite Kokillenelement (72) einen ringförmigen Körper aus flaumigem, filzartigem oder schwammartigem Material enthält oder aus einem derartigen ringförmigen Körper besteht.

8. Kokille nach Anspruch 7, dadurch gekennzeichnet, dass der ringförmige Körper des zweiten Kokillenelementes (72) aus chemisch stabilen, unbrennbaren Mineralfasern, enthaltend bis zu 62.3 Gew.-% Al₂O₃ und bis zu 37.2 Gew.-% SiO₂, besteht.

9. Kokille nach einem der Ansprüche 1 bis 8, dadurch gekennzeichnet, dass die im dritten Kokillenelement (54) enthaltenen Mittel (24) für die sekundäre, gleichmässige Kühlmittelbeaufscblagung der Oberfläche des Bolzens oder Barrens nach dessen Austritt aus dem Kokillenhohlraum (10) vorzugsweise aus einer Vielzahl von Sekundär-Kühlmittelkanälen (24) bestehen, die einerseits mit der Kühlmittelkammer (32) in Verbindung stehen und andererseits schräg auf die Oberfläche des aus der Kokille austretenden Bolzens oder Barrens gerichtet sind.

10. Kokille nach einem der Ansprüche 1 bis 9, dadurch gekennzeichnet, dass die Kokille Befestigungselemente (84, 86) zur Halterung der Kokillenelemente (54, 62, 72) aufweist, welche eine Kühlmittelzuführung (87) für die Zufuhr von Kühlmittel in das dritte Kokillenelement (54) enthalten, wobei die Kühlmittelzuführung (87) in einem zur Einleitöffnung (11) fernen Bereich einen im wesentlichen parallel zur Kokillenlängsachse (m) verlaufenden Teil (88) und in einem zur Einleitöffnung (11) nahen Bereich einen radial nach aussen verlaufenden Teil (90) aufweist, und der radial nach aussen verlaufende Teil (90) bezüglich der elektromagnetischen Rühreinrichtung (80) gegen die Einleitöffnung (11) hin versetzt angeordnet ist.

11. Kokille nach einem der Ansprüche 1 bis 10, dadurch gekennzeichnet, dass das dritte Kokillenelement (54) an seiner Kontaktfläche mit dem zweiten Kokillenelement (72) eine bezüglich der Kokillenlängsachse (m) konzentrische, ringnutförmige Ausnehmung, den Schmiermittelaustrittsring (41), für die Zufuhr von Schmiermittel in das zweite Kokillenelement (72), sowie Mittel (40, 42, 43) für die Zufuhr von Schmiermittel in den Schmiermittelaustrittsring (41) aufweist.

12. Kokille nach Anspruch 11, dadurch gekennzeichnet dass die Kokille Befestigungselemente (84, 86) zur Halterung der Kokillenelemente (54, 62, 72) aufweist, welche wenigstens eine Schmiermittelzuführung (91) für die Zufuhr von Schmiermittel in das dritte Kokillenelement (54) enthalten, wobei die Schmiermittelzuführung (91) in einem zur Einleitöffnung (11) fernen Bereich einen im wesentlichen parallel zur Kokillenlängsachse (m) verlaufenden Teil (92) und in einem zur Einleitöffnung (11) nahen Bereich einen radial nach aussen verlaufenden Teil (94) aufweist, und der radial nach aussen verlaufende Teil (94) bezüglich der elektromagnetischen Rühreinrichtung (80) gegen die Einleitöffnung (11) hin versetzt angeordnet ist.

13. Kokille nach einem der Ansprüche 1 bis 12, dadurch gekennzeichnet, dass das dritte Kokillenelement aus einer Innenhülse (30) und einem Tragkörper (20) besteht, wobei die Innenhülse (30) und der Tragkörper (20) eine gemeinsame konzentrische Längsachse aufweisen, welche mit der Kokillenlängsachse (m) zusammenfällt, und die Innenhülse (30) bezüglich der Kokillenlängsachse (m) innen liegt und die dritte Kokillenzone (52) seitlich begrenzt, und der Tragkörper (20) bezüglich der Kokillenlängsachse (m) aussen liegt und die Innenhülse (30) aufnimmt, wobei die Inenhülse (30) und der Tragkörper (20) lösbar miteinander durch Einschieben der Innenhülse (30) in den Tragkörper (20) verbunden sind, und die Innenhülse (30) auf der dem Tragkörper (20) zugewandten Seite und/oder der Tragkörper (20) auf der der Innenhülse (30) zugewandten Seite derart beschaffen sind, dass durch das Einschieben der Innenhülse (30) in den Tragkörper (20) eine bezüglich der Kokillenlängsachse (m) konzentrische, ringförmige Kühlmittelkammer (32) für die Aufnahme von Kühlmittel entsteht.

14. Kokille nach einem der Ansprüche 1 bis 13, dadurch gekennzeichnet dass die Innenwandung (56) des dritten Kokillenelementes (54) an ihrer Oberfläche (46) Schmiermittel-Führungsmittel (50), die bevorzugt parallel zur Kokillenlängsachse (m) verlaufen, aufweist.

15. Kokille nach Anspruch 14, dadurch gekennzeichnet, dass die Schmiermittel-Führungsmittel (50) parallel zur Kokillenachse (m) verlaufende Rillen (50) darstellen, die zuflussseitig erst nach einer Strecke von 1/4 bis 1/3 der Länge der dritten Kokillenzone (52) beginnen und sich bevorzugt bezüglich ihrer Rillentiefe und Rillenbreite in Richtung der Austrittöffnung (14) der dritten Kokillenzone (52) konisch erweitern.

16. Verwendung der Kokille gemäss wenigstens einem der Ansprüche 1 bis 15 zum kontinuierlichen horizontalen Stranggiessen von Bolzen oder Barren mit darin homogen verteilten, primär erstarrten Festteilchen, die aus einzelnen degenerierten Dendriten bestehen.

17. Verfahren zur kontinuierlichen Herstellung von Bolzen oder Barren mit thixotropen Eigenschaften bei deren Weiterverarbeitung durch Stranggiessen von Stranggussmaterial mit einer Kokille nach einem der Ansprüche 1 bis 15,
wobei
Stranggussmaterial in die Einleitöffnung (11) des ersten Kokillenelementes (62) eingeleitet und nacheinander durch die erste (60), zweite (70) und dritte (52) Kokillenzone geführt wird, und die elektromagnetische Rühreinrichtung (80) ein um die Kokillenlängsachse (m) rotierendes Magnetfeld in der Weise erzeugt, dass das Stranggussmaterial einerseits im zur Einleitöffnung (11) nahen Bereich der ersten Kokillenzone (60) keine Rührwirkung erfährt, andererseits wenigstens im zur zweiten Kokillenzone (70) nahen Bereich der ersten Kokillenzone (60), und in den zweiten (70) und dritten (52) Kokillenzonen, sowie in der gesamten Verfestigungszone des Stranggussmaterials kräftig gerührt wird, so dass bei der Erstarrung sich bildende Dendriten abgeschert werden, und die gesamte Innenfläche (46) des dritten Kokillenelementes (54) kontinuierlich geschmiert wird, das Stranggussmaterial an der Innenwandung (56) des dritten Kokillenelementes (54) einer primären Kühlung unterworfen wird, so dass der aus der Kokille austretende Bolzen oder Barren wenigstens in seiner äusseren Randzone in fester Form vorliegt, und der Bolzen oder Barren nach dessen Austritt aus der Kokille durch eine sekundäre Kühlung mittels Kühlmittelbeaufschlagung weiter gekühlt wird.

18. Verfahren nach Anspruch 17, dadurch gekennzeichnet, dass das Rühren mittels einem Stator eines mehrpoligen, beispielsweise zwei-, vier-, oder insbesondere sechspoligen Induktionsmotors geschieht.

## Claims

1. Mould for the continuous casting of bolts or bars with primary solidified particles consisting of individual degenerated dendrites homogeneously distributed therein, the mould having an electromagnetic agitating device (80), wherein the mould is modular and the mould cavity (10) enclosed thereby has three sequentially arranged mould zones (60, 70, 52) with a common concentric mould longitudinal axis (m), and each of the three mould zones is delimited by the inner wall (64, 74, 56) of a corresponding mould element (62, 72, 54), the first mould element (62) having an inlet opening (11) for the introduction of continuous casting material, and at least the inner wall (64) of the first mould element (62) having low thermal conductivity compared to the continuous casting material, the second mould element (72) having means for introducing lubricant into the mould cavity (10), the third mould element (54) describing the shaping region of the mould, and at least the inner wall (56) thereof having comparable thermal conductivity to the continuous casting material, the third mould element (54) having at least one coolant chamber (22, 32) for primary cooling of the inner wall (56) thereof as well as means (24) for secondary uniform application of coolant to the surface of the bolt or bar once it emerges from the mould cavity (10), and the electromagnetic agitating device (80) being designed in such a manner that its agitating action at least partly covers all three mould zones (60, 70, 52), as well as the entire setting zone of the continuous casting material, and the three mould elements (62, 72, 54) being designed in such a manner that the cross-sectional surface areas of the first and third mould zones (60, 52) adjacent to the second mould zone (70) are smaller than any cross-sectional surface area of the second mould zone (70), and the cross-sectional surface area of the third mould zone (52) adjacent to the second mould zone (70) is larger than the cross-sectional surface area of the first mould zone (60) adjacent to the second mould zone (70).

2. Mould according to claim 1, characterised in that the cross section of the inner wall (64) of the first mould element (62) on the side adjacent to the second mould zone (70) is larger than the cross section of the inlet opening (11).

3. Mould according to claim 2, characterised in that the inner wall (64) of the first mould element (62), departing from the cross section adjacent to the second mould zone (70), has a cross section tapering continuously towards the inlet opening (11).

4. Mould according to one of claims 1 to 3, characterised in that the first mould element (62) consists of ceramics, at least the inner wall (64) thereof preferably being substantially pore-free.

5. Mould according to one of claims 1 to 4, characterised in that the second mould element (72) contains or consists of an annular body of highly porous, temperature-resistant material, the porosity being designed in such a manner that lubricant can diffuse through the porous material.

6. Mould according to claim 5, characterised in that the annular body consists of graphite or ceramics.

7. Mould according to one of claims 1 to 4, characterised in that the second mould element (72) contains an annular body of downy, felt-like or spongy material or consists of an annular body of this kind.

8. Mould according to claim 7, characterised in that the annular body of the second mould element (72) consists of chemically stable, non-flammable mineral fibres, containing up to 62.3 % by weight Al₂O₃ and up to 37.2 % by weight SiO₂.

9. Mould according to one of claims 1 to 8, characterised in that the means (24) contained in the third mould element (54) for secondary uniform application of coolant to the surface of the bolt or bar once it emerges from the mould cavity (10) preferably consist of a plurality of secondary coolant channels (24), on the one hand, connected to the coolant chamber (32) and, on the other hand, directed at an incline relative to the surface of the bolt or bar emerging from the mould.

10. Mould according to one of claims 1 to 9, characterised in that the mould has fixing elements (84, 86) for holding the mould elements (54, 62, 72) and containing a coolant supply line (87) for supplying coolant to the third mould element (54), the coolant supply line (87) being provided in a region remote from the inlet opening (11) with a part (88) extending substantially parallel to the longitudinal axis (m) of the mould and in a region close to the inlet opening (11) with a part (90) extending radially outwards, and the radially outwardly extending part (90) being arranged so that it is offset towards the inlet opening (11) relative to the electromagnetic agitating device (80).

11. Mould according to one of claims 1 to 10, characterised in that the third mould element (54) is provided on its contact surface with the second mould element (72) with an annular groove-shaped recess concentric with the longitudinal axis (m) of the mould, the lubricant outlet ring (41) for supplying lubricant to the second mould element (72), and means (40, 42, 43) for supplying lubricant to the lubricant outlet ring (41).

12. Mould according to claim 11, characterised in that the mould has fixing elements (84, 86) for holding the mould elements (54, 62, 72) and containing at least one lubricant supply line (91) for supplying lubricant to the third mould element (54), the lubricant supply line (91) being provided in a region remote from the inlet opening (11) with a part (92) extending substantially parallel to the longitudinal axis (m) of the mould and in a region close to the inlet opening (11) with a part (94) extending radially outwards, and the radially outwardly extending part (94) being arranged so that it is offset towards the inlet opening (11) relative to the electromagnetic agitating device (80).

13. Mould according to one of claims 1 to 12, characterised in that the third mould element consists of an inner sleeve (30) and a supporting body (20), the inner sleeve (30) and the supporting body (20) having a common concentric longitudinal axis which coincides with the longitudinal axis (m) of the mould, and the inner sleeve (30) being situated on the inside relative to the longitudinal axis (m) of the mould and laterally delimiting the third mould zone (52), and the supporting body (20) being situated on the outside relative to the longitudinal axis (m) of the mould and receiving the inner sleeve (30), the inner sleeve (30) and the supporting body (20) being releasably connected together by inserting the inner sleeve (30) into the supporting body (20), and the inner sleeve (30) being designed on the side directed towards the supporting body (20) and/or the supporting body (20) being designed on the side directed towards the inner sleeve (30) in such a manner that inserting the inner sleeve (30) into the supporting body (20) results in an annular coolant chamber (32) for receiving coolant concentric with the longitudinal axis (m) of the mould.

14. Mould according to one of claims 1 to 13, characterised in that the inner wall (56) of the third mould element (54) is provided on its surface (46) with lubricant guide means (50) preferably extending parallel to the longitudinal axis (m) of the mould.

15. Mould according to claim 14, characterised in that the lubricant guide means (50) constitute grooves (50) extending parallel to the axis (m) of the mould, not beginning at the inlet side until after a distance of 1/4 to 1/3 of the length of the third mould zone (52) and preferably flaring out towards the outlet opening (14) of the third mould zone (52) with respect to the groove depth and the groove width.

16. Use of the mould according to at least one of claims 1 to 15 for the continuous horizontal casting of bolts or bars with primary solidified particles consisting of individual degenerated dendrites homogeneously distributed therein.

17. Method for the continuous production of bolts or bars with thixotropic properties during the further processing thereof by the continuous casting of continuous casting material with a mould according to one of claims 1 to 15, wherein continuous casting material is introduced into the inlet opening (11) of the first mould element (62) and is guided successively through the first (60), second (70) and third (52) mould zones, and the electromagnetic agitating device (80) generates a magnetic field rotating about the longitudinal axis (m) of the mould in such a manner that the continuous casting material, on the one hand, is not subjected to any agitating action in the region of the first mould zone (60) close to the inlet opening (11), but, on the other hand, is agitated vigorously at least in the region of the first mould zone (60) close to the second mould zone (70), and in the second (70) and third (52) mould zones, as well as over the entire setting zone of the continuous casting material, as a result of which dendrites forming during solidification are shorn off, and the entire inner surface (46) of the third mould element (54) is continuously lubricated, the continuous casting material on the inner wall (56) of the third mould element (54) is subjected to primary cooling, as a result of which the bolt or bar emerging from the mould is in solid form at least in its outer edge zone, and, once it emerges from the mould, the bolt or bar is cooled further by secondary cooling by applying coolant thereto.

18. Method according to claim 17, characterised in that agitation is effected by means of the stator of a multi-pole, e.g. two-pole, four-pole or, in particular, six-pole, induction motor.

## Revendications

1. Lingotière pour la coulée continue de billettes ou de lingots dans lesquelles des particules solides de solidification primaire, qui sont constituées de dendrites individuelles dégénérées, sont réparties de manière homogène, la lingotière présentant un dispositif électromagnétique de brassage (80), la lingotière présentant une structure modulaire et l'espace creux (10) de lingotière qu'elle délimite présentant trois zones de lingotière (60, 70, 52) disposées à la suite l'une de l'autre et présentant un axe longitudinal (m) commun concentrique de lingotière, et chacune des trois zones de lingotière est délimitée par la paroi intérieure (64, 74, 56) d'un élément de lingotière (62, 72, 54) correspondant, le premier élément de lingotière (62) présentant une ouverture d'introduction (11) pour l'introduction de matériau de coulée continue, et au moins la paroi intérieure (64) du premier élément de lingotière (62) présente une conductivité thermique plus faible que celle du matériau de coulée continue, le deuxième élément de lingotière (72) présentant des moyens pour introduire un agent de lubrification dans l'espace creux (10) de la lingotière, le troisième élément de lingotière (54) constituant la zone de mise en forme de la lingotière, et au moins sa paroi intérieure (56) présente une conductivité thermique comparable à celle du matériau de coulée continue, le troisième élément de lingotière (54) présente au moins une chambre (22, 32) à fluide de refroidissement pour le refroidissement primaire de sa paroi intérieure (56) ainsi que des moyens (24) pour attaquer de manière régulière la surface de la billette ou du lingot par du fluide de refroidissement secondaire après sa sortie hors de l'espace creux (10) de la lingotière, et le dispositif électromagnétique de brassage (80) est configuré de telle sorte que son action de brassage englobe au moins en partie les trois zones (60, 70, 52) de la lingotière ainsi que la totalité de la zone de solidification du matériau de coulée continue, et les trois éléments de la lingotière (62, 72, 54) sont configurés de telle sorte que la surface des sections transversales de la première et de la troisième zones (60, 52) de la lingotière adjacentes à la deuxième zone (70) de la lingotière est plus petite que la surface de toute section transversale quelconque de la deuxième zone (70) de la lingotière, et la surface de la section transversale de la troisième zone (52) de la lingotière adjacente à la deuxième zone (70) de la lingotière est plus grande que la surface de la section transversale de la première zone (60) de la lingotière adjacente à la deuxième zone (70) de la lingotière.

2. Lingotière selon la revendication 1, caractérisée en ce que la section transversale de la paroi intérieure (64) du premier élément de lingotière (62) est plus grande que la section transversale de l'ouverture d'introduction (11) sur le côté adjacent à la deuxième zone (70) de la lingotière.

3. Lingotière selon la revendication 2, caractérisée en ce que, partant de la section transversale adjacente à la deuxième zone (70) de la lingotière, la paroi intérieure (64) du premier élément de lingotière (62) présente une section transversale qui se rétrécit de manière continue en direction de l'ouverture d'introduction (11).

4. Lingotière selon l'une des revendications 1 à 3, caractérisée en ce que le premier élément de lingotière (62) est constitué de céramique, et de préférence au moins sa paroi intérieure (64) est essentiellement non poreuse.

5. Lingotière selon l'une des revendications 1 à 4, caractérisée en ce que le deuxième élément de lingotière (72) contient un corps annulaire en matériau très poreux et résistant à la température, dont la porosité est telle que l'agent de lubrification peut diffuser à travers le matériau poreux.

6. Lingotière selon la revendication 5, caractérisée en ce que le corps annulaire est constitué de graphite ou de céramique.

7. Lingotière selon l'une des revendications 1 à 4, caractérisée en ce que le deuxième élément de lingotière (72) contient un corps annulaire en matériau duveteux, feutré ou spongieux, ou est constitué d'un tel corps annulaire.

8. Lingotière selon la revendication 7, caractérisée en ce que le corps annulaire du deuxième élément de lingotière (72) est constitué de fibres minérales chimiquement stables et incombustibles, contenant jusqu'à 62,3% en poids d'Al₂O₃ et jusqu'à 37,2% en poids de SiO₂.

9. Lingotière selon l'une des revendications 1 à 8, caractérisée en ce que les moyens (24) contenus dans le troisième élément de lingotière (54) et servant à attaquer régulièrement en fluide de refroidissement secondaire la surface de la billette ou du lingot après leur sortie hors de l'espace creux (10) de la lingotière sont de préférence constitués d'un grand nombre de canaux (24) à fluide de refroidissement secondaire qui d'une part communiquent avec la chambre (32) à fluide de refroidissement et d'autre part sont orientés obliquement par rapport à la surface de la billette ou du lingot sortant de la lingotière.

10. Lingotière selon l'une des revendications 1 à 9, caractérisée en ce que la lingotière présente des éléments de fixation (84, 86) pour le maintien des éléments de lingotière (54, 62, 72), qui contiennent une amenée (87) de fluide de refroidissement permettant l'amenée de fluide de refroidissement dans le troisième élément de lingotière (54), l'amenée (87) de fluide de refroidissement présentant dans une région éloignée de l'ouverture d'introduction (11) une partie (88) s'étendant essentiellement en parallèle à l'axe longitudinal (m) de la lingotière, et dans une région proche de l'ouverture d'introduction (11) une partie (90) s'étendant radialement vers l'extérieur, et la partie (90) s'étendant radialement vers l'extérieur est décalée en direction de l'ouverture d'introduction (11) par rapport au dispositif électromagnétique de brassage (80).

11. Lingotière selon l'une des revendications 1 à 10, caractérisée en ce que sur sa surface en contact avec le deuxième élément de lingotière (72), le troisième élément de lingotière (54) présente une découpe en forme de rainure annulaire, concentrique à l'axe longitudinal (m) de la lingotière, à savoir l'anneau (41) de sortie d'agent de lubrification, pour l'apport d'agent de lubrification dans le deuxième élément de lingotière (72), ainsi que des moyens (40, 42, 43) pour l'apport d'agent de lubrification dans l'anneau (41) de sortie d'agent de lubrification.

12. Lingotière selon la revendication 11, caractérisée en ce que la lingotière présente des éléments de fixation (84, 86) pour le maintien des éléments de lingotière (54, 62, 72), lesquels éléments de fixation contiennent au moins une amenée (91) d'agent de lubrification permettant l'apport d'agent de lubrification dans le troisième élément de lingotière (54), et dans une région éloignée de l'ouverture d'introduction (11), l'amenée (91) d'agent de lubrification présente une partie (92) s'étendant essentiellement en parallèle à l'axe longitudinal (m) de la lingotière, tandis que dans une région proche de l'ouverture d'introduction (11), elle présente une partie (94) s'étendant radialement vers l'extérieur, et la partie (94) s'étendant radialement vers l'extérieur est décalée en direction de l'ouverture d'introduction (11) par rapport au dispositif électromagnétique de brassage (80).

13. Lingotière selon l'une des revendications 1 à 12, caractérisée en ce que le troisième élément de lingotière est constitué d'un manchon intérieur (30) et d'un corps porteur (20), le manchon intérieur (30) et le corps porteur (20) présentant un axe longitudinal concentrique commun qui coïncide avec l'axe longitudinal (m) de la lingotière, et le manchon intérieur (30) est situé à l'intérieur par rapport à l'axe longitudinal (m) de la lingotière et délimite latéralement la troisième zone (52) de la lingotière, le corps porteur (20) étant situé à l'extérieur par rapport à l'axe longitudinal (m) de la lingotière et recevant le manchon intérieur (30), le manchon intérieur (30) et le corps porteur (20) étant reliés l'un à l'autre de manière libérable par insertion du manchon intérieur (30) dans le corps porteur (20), tandis que le côté du manchon intérieur (30) tourné vers le corps porteur (20) et/ou le côté du corps porteur (20) tourné vers le manchon intérieur (30) sont configurés de telle sorte que l'insertion du manchon intérieur (30) dans le corps porteur (20) fasse apparaître une chambre annulaire (32) de fluide de refroidissement, concentrique par rapport à l'axe longitudinal (m) de la lingotière, pour la réception de fluide de refroidissement.

14. Lingotière selon l'une des revendications 1 à 13, caractérisée en ce que la paroi intérieure (56) du troisième élément de lingotière (54) présente sur sa surface (46) des moyens (50) de guidage de l'agent de lubrification qui s'étendent de préférence parallèlement à l'axe longitudinal (m) de la lingotière.

15. Lingotière selon la revendication 14, caractérisée en ce que les moyens (50) de guidage de l'agent de lubrification sont des rainures (50) qui s'étendent parallèlement à l'axe (m) de la lingotière et qui, du côté de l'admission, ne commencent qu'après une distance représentant de 1/4 à 1/3 de la longueur de la troisième zone (52) de la lingotière, et dont de préférence la profondeur et la largeur s'élargissent coniquement en direction de l'ouverture de sortie (14) de la troisième zone (52) de la lingotière.

16. Utilisation de la lingotière selon au moins l'une des revendications de 1 à 15 pour la coulée continue horizontale de billettes ou de lingots dans lesquelles des particules solides de solidification primaire, constituées de dendrites individuelles dégénérées, sont réparties de manière homogène.

17. Procédé pour la fabrication en continu de billettes ou de lingots présentant des propriétés thixotropiques lors de la poursuite de leur traitement, par coulée continue d'un matériau de coulée continue à l'aide d'une lingotière selon l'une des revendications 1 à 15,
le matériau de coulée continue étant introduit dans l'ouverture d'introduction (11) du premier élément de lingotière (62) et étant guidé successivement dans la première (60), la deuxième (70) et la troisième (52) zone de la lingotière, et le dispositif électromagnétique de brassage (80) crée un champ magnétique tournant autour de l'axe longitudinal (m) de la lingotière de telle manière que le matériau de coulée continue d'une part ne subisse aucune action de brassage dans la région de la première zone (60) de la lingotière proche de l'ouverture d'introduction (11), et d'autre part soit brassé vigoureusement au moins dans la région de la première zone (60) de la lingotière proche de la deuxième zone (70) de la lingotière, dans la deuxième zone (70) et la troisième zone (52) de la lingotière ainsi que dans la totalité de la zone de solidification du matériau de coulée continue, de sorte que les dendrites se formant lors de la solidification soient cisaillées, et la totalité de la surface intérieure (46) du troisième élément de lingotière (54) est lubrifiée en permanence, le matériau de coulée continue étant soumis à un refroidissement primaire contre la paroi intérieure (56) du troisième élément de lingotière (54) de sorte que la billette ou le lingot quittant la lingotière se présente sous forme solide au moins dans sa zone de bordure extérieure, et la billette ou le lingot est encore refroidi après sa sortie hors de la lingotière par un refroidissement secondaire au moyen d'une attaque par du fluide de refroidissement.

18. Procédé selon la revendication 17, caractérisé en ce que le brassage s'effectue au moyen du stator d'un moteur à induction multipolaire, par exemple un moteur à induction à deux, quatre ou en particulier six pôles.
